# EUROPÄISCHE PATENTSCHRIFT

(11) **EP 0 199 983 B1**
(45) Veröffentlichungstag und Bekanntmachung des Hinweises auf die Patenterteilung: **22.03.1989**
(21) Anmeldenummer: 86103980.8
(22) Anmeldetag: 22.03.1986
(51) Int. Cl.: H01H 3/02, H01H 21/10, H01C 10/50

(54) **Elektrischer Schalter**
Electric switch
Commutateur électrique

(30) Priorität: 06.04.1985 DE 3512665
(43) Veröffentlichungstag der Anmeldung: 10.12.1986
(73) Patentinhaber: Marquardt GmbH, 78604 Rietheim-Weilheim (DE)
(72) Erfinder: Schäffeler, Alois, D-7208 Spaichingen (DE)
(74) Vertreter: Schmid, Berthold, Dipl.-Ing.

(56) Entgegenhaltungen:
- DE-B- 2 045 832
- US-A- 3 267 223
- US-A- 3 711 666
- US-A- 3 869 591

## Beschreibung

Die Erfindung bezieht sich auf einen elektrischen Schalter mit einem schiebbar im Gehäuse gelagerten, mit einem drehbar am Gehäuse angelenkten Betätigungsorgan gekuppelten und einen Schleifer für eine Potentiometerbahn tragenden Schieber. Ein solcher Schalter ist durch die US-A 3 711 666 bekannt geworden. Man verwendet solche Schalter meist für elektrisch betriebene Handwerkzeuge, wobei mit Hilfe des Schleifers und der Potentiometerbahn die Drehzahl des Motors dieses Handwerkzeugs vom Stillstand ausgehend stufenlos bis zu einem vorgegebenen Höchstwert gesteigert werden kann. Wenn der Schleifer seine Verschiebeendstellung oder zumindest eine vorgegebene Verschiebestellung erreicht hat, so können gegebenenfalls vorhandene Schalterkontakte, ebenfalls über das Betätigungsorgan, geschlossen werden, wodurch die Elektronik des Motorantriebs überbrückt wird. Der Motor läuft dann mit der vorgegebenen Höchstdrehzahl.

Bei einem bekannten Schalter ist das Betätigungsorgan als Taste ausgebildet, die in Bewegungsrichtung des Schiebers eingedrückt und in der Regel mit Hilfe einer Rückstellfeder zurückgeführt wird, sobald die Betätigungskraft entfällt. Bei gewissen Geräten, beispielsweise bei elektrischen Handschleifgeräten, ist die Betätigung über eine Drucktaste nicht sehr vorteilhaft. Dies liegt vor allen Dingen daran, daß beim Arbeiten mit solchen Geräten Handschuhe getragen werden, die ein Drücken der verhältnismäßig kleinen Taste schwierig machen und auch eine feinfühlige Verstellung über den Regelbereich des Potentiometers kaum zulassen.

Aus diesem Grunde wurde gemäß der US-A 3 711 666 vorgeschlagen, anstelle einer eindrückbaren Taste ein drehbar am Gehäuse angelenktes Betätigungsorgan zu verwenden. Das Betätigungsorgan wird beim eingangs beschriebenen Schalter schwenkbar an einem seitlichen Schalter-Gehäuseansatz gelagert. Weil das Betätigungsorgan eine gewisse Grösse benötigt, um gegebenenfalls auch mit einem Handschuh betätigt werden zu können, ist dieser Gehäuseansatz verhältnismäßig lang und es ergibt sich infolgedessen, in Verschieberichtung des Schlittens gesehen, eine Vergrößerung des Platzbedarfs auf etwa das Doppelte der Schaltergröße in dieser Richtung gemessen. Um die Verbindung mit dem Schleifer herstellen zu können, ist darüber hinaus ein dementsprechend langer Verbindungsarm zum Schieber notwendig.

Gerade bei elektrisch betriebenen Handwerkzeugen ist der zur Verfügung stehende Platz in der Regel sehr begrenzt. Aus diesem Grunde kann dieser vorbekannte Schalter nicht in jedes elektrisch betriebene Handwerkzeug eingebaut werden.

Die Aufgabe der Erfindung besteht infolgedessen darin, einen Schalter mit einem schiebbar im Gehäuse gelagerten, mit einem drehbar am Gehäuse angelenkten Betätigungsorgan gekuppelten und einen Schleifer für eine Potentiometerbahn tragenden Schieber so weiterzubilden, daß sich. seine Abmessungen verringern lassen und dadurch sein Platzbedarf reduziert wird.

Zu Lösung dieser Aufgabe wird erfindungsgemäß vorgeschlagen, daß der elektrische Schalter dieser Art dadurch gekennzeichnet ist, daß das Betätigungsorgan über ein drehbar am Gehäuse gelagertes Schwenkglied mit dem Schieber gekuppelt ist. Dieses Schwenkglied kann man so anbringen und beidendig mit den zu kuppelnden Elementen, nämlich dem Betätigungsorgan einerseits und dem Schieber andererseits, kuppeln, daß sich das Betätigungsorgan über dem Gehäuse des Schalters plazieren läßt. Hierdurch verringern sich, in Betätigungsrichtung des Schiebers gemessen, die Abmessungen wesentlich, weil nunmehr ein Verlängerungsarm des Gehäuses entfällt. Es bleibt die vorteilhafte Verwendung einer Schwenktaste anstelle einer Drucktaste, wodurch sich dieser Schalter nach wie vor mit mehreren Fingern der Hand umfassen läßt. Dadurch ist auch bei Verwendung eines vergleichsweise dicken Fausthandschuhs das Betätigungsorgan noch mit ausreichendem Gefühl verschwenkbar. Infolgedessen kann man wie bisher ein gleichmäßiges Verschieben des Schleifers entlang der Potentiometerbahn erreichen, was zu einerm harmonischen Hochdrehen des Motors führt. Über das Schwenkglied kann die Schwenkbewegung des Betätigungsorgans in bekannter und einfacher Weise in eine Translationsbewegung des Schiebers umsetzen. Insgesamt ist dieser Schalter sehr kostengünstig zu fertigen und robust auszubilden. Man kann das Betätigungsorgan sowohl am Schaltergehäuse unmittelbar als auch an einem abnehmbaren Schalterdeckel lagern. Die beiderseitige Anlenkung muß in bekannter Weise so gewählt werden, daß die notwendigen Relativbewegungen stattfinden können. Trotzdem ist es möglich, die Verstellbewegung des Schwenkglieds relativ klein zu halten.

Eine besonders bevorzugte Ausführungsform der Erfindung sieht in diesem Zusammenhang vor, daß das Schwenkglied mit dem Schieber einerseits und dem Betätigungsorgan andererseits jeweils über eine Zapfen-Langlochverbindung gekuppelt ist. Zapfen-Langlochverbindungen sind einfach herzustellen, leicht zu montieren und insbesondere bei Verwendung von Kunststoff wartungsfrei. In Weiterbildung der Erfindung wird vorgeschlagen, daß das Schwenkglied als Doppelhebel ausgebildet und insbesondere etwa C-förmig gestaltet ist, wobei die beiden C-Schenkelenden jeweils in eine Aufnahme des Schiebers bzw. Betätigungsorgans eingreifen. Wie das Ausführungsbeispiel zeigt, könnte man die Gestalt des Schwenkglieds auch als winkelförmig bezeichnen. Beides beschreibt die effektiv zweckmäßige Gestalt nur annäherungsweise. Die genaue Form ergibt sich aus der Gestaltung der übrigen Schalterteile sowie dem jeweils vorhandenen Platz einschließlich dem Raumbedarf für die Schwenkbewegung und das Potentiometer.

Der neue Schalter ist ebenso wie der eingangs beschriebene mit Hilfe einer Einstellvorrichtung veränderbar und damit voreinstellbar. Dem größtmöglichen Schwenkwinkel des Betätigunsorgans ist die größte Schwenkbewegung des Schwenkglieds zugeordnet. Die Länge der Potentiometerbahn ist so ausgelegt, daß bei maximalem Drehwinkel des, Schwenkglieds die ganze Potentiometerbahn ausgenutzt werden kann bzw. umgekehrt. Verkürzt man nun mit Hilfe der Einstellvorrichtung den Schwenkwinkel des Betätigungsorgans und damit auch denjenigen des Schwenkglieds, so endigt die Schwenkbewegung des Betätigungsorgans, bevor der Schleifer das andere Potentiometerende erreicht hat. Das bedeutet, daß man mit Hilfe dieser Einstellvorrichtung die maximal erreichbare Höchstdrehzahl voreinstellen kann. Das ist beispielsweise dann vorteilhaft, wenn mit einer Bohrmaschine Schrauben eingedreht werden sollen, was bekanntlich mit sehr niederer Drehzahl geschieht. Die Einstellvorrichtung verhindert, daß man versehentlich durch zu starkes Niederdrücken des Betätigungsorgans die erwünschte Höchstdrehzahl überschreitet.

Ein bevorzugte Variante eines derartigen Schalters, bei welchem mittels eines mit Gewinde versehenen, lediglich drehbaren Einstellglieds am Betätigungsorgan dessen maximaler Betätigungsweg begrenzbar ist, wobei das Schwenkglied indirekt über ein Hubglied der Einstellvorrichtung mit dem Betätigungsorgan verbunden und wobei das Hubglied mit dem Einstellglied über eine Gewindeverbindung gekuppelt ist, kennzeichnet sich dadurch, das das Hubglied etwa in Richtung der Drehbewegung des Betätigungsorgans an letzterem verschiebbar gelagert und das Schwenkglied indirekt über das Hubglied mit dem Betätigungsorgan gekuppelt ist. Damit ist auch beim neuen Schalter auf einfache und bequeme Weise eine Voreinstellung der maximalen Höchstdrehzahl eines Motors, in dessen Stromkreis er eingebaut ist, möglich. Mit Hilfe der Einstellvorrichtung läßt sich das Betätigungsorgan gegen das Schaltergehäuse hin verschwenken, ohne daß dabei die Ausgangslage des Schleifers an der Potentiometerbahn verändert wird. Der verbleibende verringerte Schwenkwinkel des Betätigungsorgans hat jedoch in der geschilderten Weise zur Folge, daß sich der Schleifer beispielweise erst in der Mitte der Potentiometerbahn befindet, wenn die verkürzte Schwenkbewegung des Betätigungsorgans beendet ist. Je kürzer die zurückgelegte Strecke des Schleifers am Potentiometer ist, umso niedriger ist die Maximaldrehzahl des Elektromotors des Handwerkzeugs.

Eine Weiterbildung der Erfindung ist dadurch gekennzeichnet, daß die Aufnahme des Schiebers zwei sich quer, insbesondere senkrecht zur Bewegungsrichtung des letzteren erstreckende Langlöcher aufweist, in die je ein Bolzenende eines im zugeordneten Schwenkgliedende gehaltenen ersten Bolzens eingreift. Eine andere Ausbildung der Erfindung kennzeichnet sich dadurch, daß das dem Betätigungsorgan bzw. dem Hubglied zugeordnete Schwenkgliedende einen zweiten Bolzen trägt, dessen freie Enden in je einem, insbesondere randoffenen Längsschlitz des Betätigungsorgans bzw. des Hubglieds gelagert sind oder umgekehrt, wobei sich diese Längsschlitze quer, insbesondere senkrecht zur Verstellrichtung des Hubglieds im Betätigungsorgans erstrecken. Diese beiden Langlochverbindungen schaffen den notwendigen Formschluß für eine Hin- und Rückbewegung aller drehbaren bzw. verschiebbaren Teile.

Eine weitere bevorzugte Ausführungsform der Erfindung besteht darin, daß die Verschiebebewegung des Hubglieds durch eine Innenfläche des Betätigungsorgans einerseits und ein verdicktes inneres Ende der Gewindespindel des Einstellglieds andererseits begrenzt ist, wobei das verdickte Ende vorzugsweise durch einen Sprengring od. dgl. gebildet ist. Insbesondere der Sprengring erlaubt eine einfache und preisgünstige Montage sowie Herstellung der in Frage stehenden Teile.

Eine weitere wichtige Variante der Erfindung kennzeichnet sich dadurch, daß das Betätigungsorgan in der Einschaltstellung am Gehäuse verriegelbar ist. Man kann dadurch beim längeren Arbeiten mit einem elektrischen Handwerkzeug, in welches dieser Schalter eingebaut ist, ermüdungsfrei bei Höchstdrehzahl arbeiten. Unter "Einschaltstellung" wird hier die Schaltstellung verstanden, bei welcher der oder die bewegbaren Kontakte an den Schalter-Festkontakten bei überbrückter Elektronik anliegen.

Weitere vorteilhafte Ausgestaltungen des Schalters und auch der genannten Verriegelungsvorrichtung ergeben sich aus der nachfolgenden Zeichnungsbeschreibung.

Die Erfindung wird nachstehend anhand der Zeichnung näher erläutert. Die Zeichnung zeigt zwei Ausführungsbeispiele der Erfindung. Hierbei stellen dar:
Fig. 1 einen Längsmittelschnitt durch eine erste Ausführungsform des Schalters in der Ausgangsstellung bei geöffneten Kontakten,
Fig. 2 derselbe Schalter in der Umschaltlage bei geschlossenen Kontakten,
Fig. 3 teilweise in Längsrichtung geschnitten und in vergrößertem Maßstab einen Ausschnitt im Bereich des Betätigungsorgans der zweiten Ausführungsform,
Fig. 4 eine Draufsicht auf Fig. 3,
Fig. 5 einen Schnitt gemäß der Linie V-V der Fig. 3.

Im Gehäuse 1 des elektrischen Schalters ist der Schieber 2 im Sinne des Doppelpfeils 3 gegen den Widerstand einer Rückstellfeder 4 verschiebbar, die sich mit ihrem einen Ende an der Gehäusewand 5 und ihrem anderen Ende am zugeordneten Schieberende 6 abstützt. Das Bewegen des Schiebers 2 von der in Fig. 1 gezeigten rechten Endstellung in die aus Fig. 2 ersichtliche linke Endstellung erreicht man mit Hilfe eines Betätigungsorgans 7 unter Zwischenschaltung eines Schwenkglieds 8. Letzteres ist um eine Achse 9 drehbar am Gehäuse 1 gelagert. Es besitzt eine etwa C-förmige Gestalt.

Der Schieber 2 trägt einen Schleifer 10, der mit einer Potentiometerbahn 11 eines dem Boden 13 des Gehäuses zugeordneten Potentiometerblättchens 12 zusammenwirkt. Die Länge der Potentiometerbahn 11 entspricht etwa dem maximalen Verschiebeweg des Schiebers 2 und damit auch des Schleifers 10.

Das Schwenkglied ist beidendig über eine Zapfen-Langlochverbindung 14 bzw. 15 mit dem Betätigungsorgan 7 einerseits und dem Schieber 2 andererseits gekuppelt. Die Zapfen-Langlochverbin-dung 14 besteht aus dem Langloch 16 am Hebelarm 18 des als zweiarmiger Hebel gestalteten Schwenkglieds 8 einerseits und einem im Betätigungsorgan 7 verankerten Bolzen 17. Demgegenüber trägt das freie Ende des anderen Hebelarms 19 des Schwenkglieds 8 einen Bolzen 20, dessen beide seitlich überstehenden Enden in jeweils ein Langloch 21 am rechten Ende des Schiebers eingreifen, wobei die beiden Langlöcher selbstverständlich deckungsgleich liegen. Sie verlaufen etwa senkrecht zur Verschieberichtung 3. Außerdem erstreckt sich die Längsachse des Langlochs 16 in der Umschaltlage des Schalters etwa in Längsrichtung des Betätigungsorgans 7 (Fig. 2). In der Umschaltlage verläuft der Hebelarm 19 des Schwenkglieds 8 ebenfalls etwa senkrecht zur Verschieberichtung 3, während die Längsachse des Hebelarms 18 in der Ausgangslage des Schalters, grob betrachtet, etwa in Längsrichtung des Betätigungsorgans 7 verläuft. Im übrigen können die Zuordnungen von Langloch und Bolzen auch umgekehrt sein. In einem Gehäuselager 22 ist ein Kontaktarm 24 und in einem weiteren Gehäuselager 23 ein weiterer Kontaktarm 25 schwenkbar gelagert. Das Gehäuselager 23 ist einstückig mit einem Anschlußelement 28 des Schalters hergestellt. Die als zweiarmige Hebel ausgebildeten Kontaktarme 24 und 25 tragen bewegliche Kontakte 26 bzw. 27, die mit Festkontakten 29 bzw. 30 zusammenwirken. Letztere befinden sich in bekannter Weise an Schalter-Anschlußelementen 31 bzw. 32. Die Kontaktpaare 26 und 29 bzw. 27 und 30 überbrücken eine Schalterelektronik, welcher das Potentiometer 10, 11 angehört. Zugfedern 33 bzw. 34, die in einen, insbesondere angeformten Bolzen des Gehäuses einerseits eingehängt und mit ihrem anderen Ende am in Fig. 1 linken Hebelarm ihres zugeordneten Kontaktarms befestigt sind, stehen bei geöffneten Kontakten unter Spannung, und sie ziehen den Kontaktarm in seine kontaktgebende Stellung, sobald der rechte Hebelarm jedes Kontaktarms freigegeben ist. In der Ausgangslage liegt das freie bogenförmig gestaltete Ende jedes Kontaktarms an einem zugeordneten Nocken 35 bzw. 36 des Schiebers 2 an. Spätestens wenn der Schieber durch Niederdrücken des Betätigungsorgans 7 in Pfeilrichtung 37 gegen den Widerstand der Rückstellfeder 38 im Sinne des Pfeils 39 von der rechten Ausgangslage in die linke Umschaltlage verschoben worden ist, kommen die Enden 40 bzw. 41 der Kontaktarme 24 bzw. 25 von ihren Nocken 35 bzw. 36 frei, und es kann sich dann die Kraft der Federn 33 und 34 im schließenden Sinne auswirken. Es ist einleuchtend, daß man durch entsprechende Gestaltung der Nocken 35 und 36 den Zeitpunkt der Verschwenkung früher oder später legen kann. Dies gilt insbesondere hinsichtlich einer Zuordnung zu der dann eingenommenen Verschiebelage des Schleifers 10. Außerdem kann man durch unterschiedliche Nockenformen und Nockenanordnung am Schieber 2 erreichen, daß beispielsweise der bewegbare Kontakt 26 vor dem bewegbaren Kontakt 27 an seinem zugeordneten Festkontakt anliegt oder umgekehrt. Des weiteren kann man in nicht dargestellter Weise auch ein Kontaktarmpaar auf der linken, in Fig. 1 sichtbaren Seite des Schiebers 2 und auch auf dessen rechter Seite vorsehen. Auch insoweit sind unterschiedliche Nockenanordnungen der linken und rechten Seite sowie der oberen und unteren Seite ohne weiteres möglich, um unterschiedliche Schaltcharakteristiken zu erzielen.

Während bei der Ausführungsform nach den Fign. 1 und 2 der Hebelarm 18 des Schwenkglieds 8 direkt mit dem Betätigungsorgan 7 gekuppelt ist, sieht das zweite Ausführungsbeispiel der Erfindung ein indirektes Anlenken des Schwenkglieds 8 bzw. Schwenkglied-Hebelarms 18 am Betätigungsorgan 7 vor. Die Verbindung erfolgt wiederum über das Langloch 16 und einen Bolzen 17. Letzterer durchsetzt das Langloch 16 des Schwenkglieds 8, und seine freien Enden greifen in je einen randoffenen Schlitz 42 eines gabelförmigen Endes 43 eines Hubglieds 44 ein. Der Bolzen 17 könnte entgegen dem Ausführungsbeispiel auch fest im Hebelarm 18 des Schwenkglieds 8 befestigt sein, und man hätte dann über den randoffenen Schlitz 42 trotzdem noch eine Zapfen-Schlitzverbindung. Außerdem ist auch hier die umgekehrte Anordnung von Langloch bzw. Schlitz und Zapfen möglich.

Das Hubglied 44 kann im Sinne des Doppelpfeils 45 gegenüber dem Betätigungsorgan 7 verstellt werden. Hierzu dient ein drehbares Einstellglied 46 mit einem vorzugsweise gerändelten Kopf 47. Aufgrund eines Bunds 48 ist das Einstellglied 46 drehbar, aber unverschiebbar im Betätigungsorgan 7 gelagert. Demgegenüber ist das Hubglied 44 lediglich auf- und abverschiebbar, jedoch undrehbar im Betätigungsorgan 7 montiert. Die Längsführung erreicht man mit Hilfe zweier, nach entgegengesetzten Richtungen abstehender Leisten 49 und 50, die in entsprechende nutartige Führungen 51 bzw. 52 an gegenüberliegenden Wandungen des Betätigungsorgans 7 eingreifen. Gemäß Fig. 3 der Zeichnung verlaufen die randoffenen Schlitze 42 der Hubglied-Aufnahme 53 etwa senkrecht zur Verschieberichtung 45 des Hubglieds 44, die selbstverständlich in Achsrichtung des Einstellglieds 46 verläuft. Beim Einstellglied handelt es sich im übrigen um eine Schraube mit einem Bolzengewinde 54, welches in einem entsprechenden Muttergewinde 55 des Hubglieds 44 verschraubbar ist. Die obere Endstellung des Hubglieds 44 wird durch eine Innenfläche 56 des Betätigungsorgans 7 bestimmt, während die mit strichpunktierten Linien in Fig. 3 eingezeichnete untere Endstellung des Hubglieds 44 durch einen Sprengring 57 oder eine anderweitige Verdickung am freien Ende des Einstellglieds 46 bestimmt wird.

Weil bei einem Drehen des Kopfes 47 des Einstellglieds 46 das Schwenkglied 8 seine Ausgangslage beibehält, bewirkt eine Verstellung des Hubglieds 44 von oben nach unten (Fig. 3) zugleich auch ein Verstellen des Betätigungsorgans 7 entgegen der Pfeilrichtung 58. Die Schwenkbewegung des Betätigungsorgans 7 ist begrenzt, und deshalb verbleibt in der mit strichpunktierten Linien gezeigten unteren Endstellung des Hubglieds 44 nur noch eine verkürzte Restschwenkbewegung des Betätigungsorgans 7. Diese reicht lediglich für eine Teilverschiebung des Schleifers 10 entlang der Potentiometerbahn 11 in Pfeilrichtung 39 aus, d.h. die Potentiometerbahn kann beispielsweise nur noch zu einem Drittel oder zur Hälfte abgegriffen werden. Dies bedeutet, daß die maximal erreichbare Drehzahl eines Elektromotors, in dessen Stromkreis dieser Schalter liegt, einen der Einstell-Drehbewegung des Einstellglieds 46 entsprechenden niederen Wert erreicht. Aufgrund einer gegebenenfalls zu kurzen Verschiebebewegung des Schiebers 2 können die Schalterkontakte 26 und 29 bzw. 27 und 30 nicht geschlossen werden. Es besteht daher keine Gefahr, daß selbst bei gewaltsamem Niederdrücken des Betätigungsorgans 7 der Motor auf hohe oder gar Höchstdrehzahl kommt.

Insbesondere in der oberen, mit festen Linien gezeichneten Endstellung des Hubglieds 44, in der, wie gesagt, der Motor durch die überbrückte Elektronik mit Höchstdrehzahl laufen kann und bei der die Feder 38 maximal gespannt ist, erreicht man ein ermüdungsfreies Arbeiten mit dem elektrischen Handwerkzeug vorteilhafterweise dadurch, daß man das Betätigungsorgan 7 in der gedrückten Stellung verriegelt. Zu diesem Zweck trägt das Betätigungsorgan 7 einen im Sinne des Doppelpfeils 60 verschwenkbaren Verriegelungshebel 59. Er ist als doppelarmiger Hebel ausgebildet und auf einer Achse 62 am achsfernen Ende des Betätigungsorgans 7 gelagert. Sein einer Hebelarm trägt eine Betätigungshandhabe 63, die vorzugsweise angeformt ist. Am freien Ende des anderen Hebelarms befindet sich ein widerhakenartiges Verriegelungsglied 61. Er ist dort T-förmig gestaltet. In der Verriegelungsstellung untergreift das Verriegelungsglied 61 die Querkante 64 (Fig. 5) einer sich parallel zur Wand 66 des Betätigungsorgans 7 erstreckenden Wand 65 eines- seitlichen Gehäuseansatzes des- Schaltergehäuses 1. Zweckmäßigerweise sind parallel zueinander zwei derartige Wände 65 angebracht, unter die je ein freies Ende des Verriegelungsglieds 61 treten kann. ln der unwirksamen Stellung des Verriegelungshebels 59 kann das Verriegelungsglied 61 entlang der vertikalen Kante 66 der Wand oder Wände 65 verschoben werden.

Die Schwenkachse des Betätigungsorgans 7 ist mit 67 bezeichnet. Das Lager 68 des das Gehäuse 1 durchsetzenden Schwenkglieds 8 ist außenliegend und mittels einer Manschette 69 staubdicht übergriffen.

## Patentansprüche

1. Elektrischen Schalter mit einem schiebbar im Gehäuse (1) gelagerten, mit einem drehbar am Gehäuse angelenkten Betätigungsorgan (7) gekuppelten und einen Schleifer (10) für eine Potentiometerbahn (11) tragenden Schieber (2), dadurch gekennzeichnet, daß das Betätigungsorgan (7) über ein drehbar am Gehäuse (1) gelagertes Schwenkglied (8) mit dem Schieber (2) gekuppelt ist.

2. Schalter nach Anspruch 1, dadurch gekennzeichnet, daß das Schwenkglied (8) mit dem Schieber (2) einerseits und dem Betätigungsorgan (7) andererseits jeweils über eine Zapfen-Langlochverbindung (20, 21; 16, 17) gekuppelt ist.

3. Schalter nach Anspruch 2, dadurch gekennzeichnet, daß das Schwenkglied (8) als Doppelhebel ausgebildet und insbesondere etwa C-förmig gestaltet ist, wobei die beiden C-Schenkelenden jeweils in eine Aufnahme des Schiebers (2) bzw. Betätigungsorgans (7) eingreifen.

4. Schalter nach einem der Ansprüche 1 bis 3, bei welchem mittels eines mit Gewinde versehenen, lediglich drehbaren Einstellglieds am Betätigungsorgan (7) dessen maximaler Betätigungsweg begrenzbar ist, wobei das Schwenkglied (8) indirekt über ein Hubglied (44) der Einstellvorrichtung mit dem Betätigungsorgan (7) verbunden und das Hubglied mit dem Einstellglied über eine Gewindeverbindung (54, 55) gekuppelt ist, dadurch gekennzeichnet, daß das Hubglied (44) etwa in Richtung der Drehbewegung (58) des Betätigungsorgans (7) an letzterem verschiebbar gelagert und das Schwenkglied (8) indirekt über das Hubglied (44) mit dem Betätigungsorgan (7) gekuppelt ist.

5. Schalter nach Anspruch 3 oder 4, dadurch gekennzeichnet, daß die Aufnahme des Schiebers (2) zwei sich quer, insbesondere senkrecht zur Bewegungsrichtung (3) des letzteren erstreckende Langlöcher (21) aufweist, in die je ein Bolzenende eines im zugeordneten Schwenkgliedende gehaltenen ersten Bolzens (20) eingreift.

6. Schalter nach Anspruch 5, dadurch gekennzeichnet, daß das dem Betätigungsorgan (7) bzw. dem Hubglied (44) zugeordnete Schwenkgliedende einen zweiten Bolzen (17) trägt, dessen freie Enden in je einem, insbesondere randoffenen Längsschlitz (16 bzw. 42) des Betätigungsorgans (7) bzw. des Hubglieds gelagert sind oder umgekehrt, wobei sich diese Längsschlitze quer, insbesondere senkrecht zur Verstellrichtung des Hubglieds (44) im Betätigungsorgan (7) erstrecken. -

7. Schalter nach einem der Ansprüche 4 bis 6, dadurch gekennzeichnet, daß die Verschiebebewegung des Hubglieds (44) durch eine Innenfläche (56) des Betätigungsorgans (7) einerseits und ein verdicktes inneres Ende der Gewindespindel (54) des Einstellglieds (46) andererseits begrenzt ist, wobei das verdickte Ende vorzugsweise durch einen Sprengring (57) od. dgl. gebildet ist.

8. Schalter nach einem der Ansprüchen 4 bis 7, dadurch gekennzeichnet, daß das Hubglied (44) in einer Längsführung (51, 52) des Betätigungsorgans (7) verschiebbar gelagert ist.

9. Schalter nach einem der vorhergehenden Ansprüche, dadurch gekennzeichnet, daß das Lager (68) des das Gehäuse (1) durchsetzenden Schwenkglieds (8) außenliegend und mittels einer Manschette (69) od. dgl. überdeckt ist.

10. Schalter nach einem der vorhergehenden Ansprüche, dadurch gekennzeichnet, daß das Betätigungsorgan (7) in der Einschaltstellung am Gehäuse (1) verriegelbar ist.

11. Schalter nach Anspruch 10, dadurch gekennzeichnet, daß das Betätigungsorgan (7) einen schwenkbaren Verriegelungshebel (59) trägt, der in Verriegelungsstellung mit seinem freien Ende eine Kante (64) od. dgl. des Gehäuses (1) untergreift.

12. Schalter nach Anspruch 11, dadurch gekennzeichnet, daß der Verriegelungshebel (59) als doppelarmiger Hebel ausgebildet ist, wobei sein einer Hebelarm eine Handhabe (63) trägt oder als solche ausgebildet ist, während der andere Hebelarm ein widerhakenartiges Verriegelungsglied (61) trägt.

## Claims

1. Electric switch comprising a slide member (2) carrying a wiper (10) for a potentiometer path (11) and mounted to slide in the housing (1), while being coupled to an actuating member (7) articulated to rotate on the housing, characterised in that the actuating member (7) is coupled to the slide member (2) via a pivot member (8) rotatably mounted on the housing (1).

2. Switch according to Claim 1, characterised in that the pivot member (8) is coupled to the slide member (2) on the one hand and the actuating member on the other, in each case via a pin-and-elongated hole connection (20, 21; 16, 17).

3. Switch according to Claim 2, characterised in that the pivot member (8) is constructed as a double- armed lever being in particular substantially C-shaped, the two ends of the arms of the C engaging in each case a housing in the slide member (2) or actuating member (7).

4. Switch according to one of Claims 1 to 3 in which by means of a screw threaded purely rotatable setting member on the actuating member (7) it is possible to limit the maximum actuating path thereof, the pivot member (8) being indirectly connected to the actuating member (7) via a member (44) for lifting the setting device, the lifting member being coupled to the setting member via a threaded connection (54, 55), characterised in that. the lifting member (44) is mounted on the actuating member (7) for displacement substantially in the direction of the rotary movement (58) of the actuating member (7), the pivot member (8) being indirectly coupled to the actuating member (7) via the lifting member (44).

5. Switch according to Claim 3 or 4, characterised in that the housing of the slide member (2) comprises two elongated holes (21) extending transversely, particularly perpendicularly to the direction of movement (3) of the slide member (2) and into each of which engages a bolt end of a first bolt (20) which is supported in the associated pivot member.

6. Switch according to Claim 5, characterised in that the end of the pivot member associated with the actuating member (7) or the lifting member (44) carries a second bolt (17), of which the free ends are mounted in an in particular marginally open longitudinal slot (16 or 42) in the actuating member (7) or lifting member respectively, or vice versa, these longitudinal slots extending transversely, particularly perpendicularly, to the direction of adjustment of the lifting member (44) in the actuating member (7).

7. Switch according to one of Claims 4 to 6, characterised in that the displacement movement of the lifting member (44) is limited by an inside face (56) on the actuating member (7) on the one hand and by a thickened inner end of the threaded spindle (54) of the setting member (46) on the other, the thickened end preferably being constituted by a snap ring (57) or the like.

8. Switch according to one of Claims 4 to 7, characterised in that the lifting member (44) is mounted for displacement in an elongated guide (51, 52) on the actuating member (7).

9. Switch according to one of the preceding Claims, characterised in that the bearing (68) of the pivot member (8) which traverses the housing (1) is external and is covered by a sleeve (69) or the like.

10 Switch according to one of the preceding Claims, characterised in that the actuating member (7) can be locked in the switch-on position at the housing (1).

11. Switch according to Claim 10, characterised in that the actuating member (7) carries a pivotable locking lever (59) which, in the locking position, has its free end engaging beneath an edge (64) or the like on the housing (1).

12. Switch according to claim 11, characterised in that the locking lever (59) is constructed as a double-armed lever, one of its arms carrying or being constructed as a knob (63) while the other arm of the lever carries a barb-like locking member (61).

## Revendications

1. Commutateur électrique avec un tiroir (2) susceptible de se déplacer par translation dans un boîtier (1), ce tiroir étant accouplé à un organe d'actionnement (7) articulé à rotation au boîtier, et avec un curseur (10) pour une piste de potentiomètre (11 ), caractérisé en ce que l'organe d'actionnement (7) est accouplé au tiroir (2) par l'intermédiaire d'un organe pivotant (8) monté à rotation sur le boîtier (1).

2. Commutateur suivant fa revendication 1, caractérisé en ce que l'organe pivotant (8) est accouplé avec le tiroir (2) d'une part et avec l'organe d'actionnement (7) d'autre part, chaque fois par l'intermédiaire d'une combinaison de tourillon et de trou allongé (20, 21; 16, 17).

3. Commutateur suivant la revendication 2, caractérisé en ce que l'organe pivotant (8) est conformé en levier double et en particulier à peu près en forme de C, les deux extrémités des branches du C pénétrant chaque fois dans une cavité réceptrice du tiroir (2), respectivement de l'organe d'actionnement (7).

4. Commutateur suivant l'une des revendications 1 à 3, dans lequel le trajet d'actionnement maximal de l'organe d'actionnement (7) est limitable par un organe de réglage simplement susceptible de tourner, pourvu d'un filet, sur l'organe d'actionnement (7), l'organe pivotant (8) étant relié indirectement, par l'intermédiaire d'un organe de levée (44) du dispositif de réglage, à l'organe d'actionnement (7), et l'organe de levée étant accouplé à l'organe de réglage par l'intermédiaire d'une liaison à filets (54, 55), caractérisé en ce que l'organe de levée (44) est monté de manière déplaçable sur l'organe d'actionnement (7) à peu près dans le sens du mouvement de rotation (58) de l'organe d'actionnement (7), et l'organe pivotant (8) étant accouplé indirectement, par l'intermédiaire de l'organe de levée (44), à l'organe d'actionnement (7).

5. Commutateur suivant la revendication 3 ou 4, caractérisé en ce que la cavité réceptrice du tiroir (2) présent deux trous allongés (21) s'étendant transversalement, en particulier perpendiculairement, à la direction de mouvement (3) du tiroir, trous allongés dans lesquels pénètre chaque fois une extrémité de boulon d'un premier boulon (20) maintenu dans l'extrémité de l'organe pivotant associé.

6. Commutateur suivant la revendication 5, caractérisé en ce que l'extrémité de l'organe pivotant associé à l'organe d'actionnement (7), respectivement à l'organe de levée (44), porte un deuxième boulon (17) dont les extrémités libres sont montées, chaque fois, dans une fente longitudinale, en particulier à bord ouvert (16 respectivement 42) de l'organe d'actionnement (7), respectivement de l'organe de levée ou inversement, ces fentes longitudinales s'étendant transversalement, en particulier perpendiculairement, à la direction de déplacement de l'organe de levée (44) dans l'organe d'actionnement (7).

7. Commutateur suivant l'une des revendications 4 à 6, caractérisé en ce que le mouvement de translation de l'organe de levée (44) est limité d'une part par une surface intérieure (56) de l'organe d'actionnement (7) et d'autre part par une extrémité intérieure épaissie de la tige filetée (54) de l'organe de réglage (46), l'extrémité épaissie étant formée de préférence par une bague élastique (57) ou un moyen analogue.

8. Commutateur suivant l'une des revendications 4 à 7, caractérisé en ce que l'organe de levée (44) est monté de manière déplaçable dans un guide longitudinal (51, 52) de l'organe d'actionnement (7).

9. Commutateur suivant l'une des revendications précédentes, caractérisé en ce que le palier (68) de l'organe pivotant (8) traversant le boîtier (1) est couvert extérieurement et au moyen d'une manchette (69) ou moyen analogue.

10. Commutateur suivant l'une des revendications précédentes, caractérisé en ce que l'organe d'actionnement (7) est verrouillable sur le boîtier (1) dans la position d'engagement.

11. Commutateur suivant la revendication 10, caractérisé en ce que l'organe d'actionnement (7) porte un levier de verrouillage (59) capable de pivoter, qui, en position de verrouillage, passe par son extrémité libre en dessous d'un bord (64) ou d'un moyen analogue du boîtier (1).

12. Commutateur suivant la revendication 11, caractérisé en ce que le levier de verrouillage (59) est réalisé comme levier à deux bras, l'un de ces bras portant une poignée (63) ou étant conformé en poignée, tandis que l'autre bras de levier porte un organe de verrouillage (61) du genre d'un crochet de retenue.
